# EUROPÄISCHE PATENTSCHRIFT

(11) **EP 2 583 725 B1**
(45) Veröffentlichungstag und Bekanntmachung des Hinweises auf die Patenterteilung: **12.11.2014**
(21) Anmeldenummer: 11185944.3
(22) Anmeldetag: 20.10.2011
(51) Int. Cl.: A63B 71/00, A63B 21/072

(54) **Hantelgewichtmagazin, Hantelgriff sowie Hantelmagazinsystem mit dem Hantelgewichtmagazin und dem Hantelgriff**
Dumbbell weight stack, dumbbell handle and dumbbell stack system with the dumbbell weight stack and dumbbell handle
Poids pour haltère, poignée d'haltère et système de poids pour haltère doté dudit poids d'haltère et de ladite poignée d'haltère

(43) Veröffentlichungstag der Anmeldung: 24.04.2013
(73) Patentinhaber: Mayr, Fichtner, Fichtner, Behr GbR, 85080 Gaimersheim (DE)
(72) Erfinder: Mayr, Helmuth, 86368 Gersthofen (DE)
(74) Vertreter: PATERIS Patentanwälte Partnerschaft

(56) Entgegenhaltungen:
- WO-A1-2009/070084
- US-A1- 2004 259 696
- US-B1- 7 578 771

## Beschreibung

Die Erfindung betrifft ein Hantelgewichtmagazin und einen Hantelgriff sowie ein Hantelmagazinsystem, das das Hantelgewichtmagazin und den Hantelgriff aufweist.

Eine Hantel ist als ein Trainingsgerät zum Trainieren der Schulter- und der Armmuskulatur bekannt. Ein intensives und regelmäßiges Fitness- und Krafttraining wird üblicherweise in entsprechend ausgestatteten Fitnessstudios abgehalten. Häufig wird hierbei ein Trainierender von einem Trainer betreut, der dem Trainierenden Trainingsübungen beibringt und auf deren ordnungsgemäße Durchführung durch den Trainierenden achtet. Für die Trainingsübungen werden in der Regel unterschiedlich schwere Hanteln eingesetzt, die hinsichtlich eines optimalen Trainingserfolgs bei möglichst gelenkschonenden Übungen gemäß sportmedizinischer Belange ausgewählt sind.

Die Hantel weist eine Haltestange und Gewichte an den beiden Enden der Haltstange auf, wobei die Haltestange als ein Griff dient-und die Gewichte an der Haltestange lösbar befestigt sind. Herkömmlich sind die Gewichte als Scheiben mit jeweils einem zentrischen Loch ausgebildet, mit dem die Gewichte auf die Haltestange gesteckt und beispielsweise mit einer Mutter an einem an dem Haltestangenende ausgebildeten Gewinde festgelegt werden können. Durch das Lösen und das Herunterschrauben der Mutter von dem Gewinde ist das Ende der Haltestange zugänglich gemacht und es können ein oder mehrere Gewichte auf die Haltestange gesetzt werden. Indem unterschiedlich große und/oder schwere Gewichte an die Haltestange montiert werden, ist das Gewicht der Hantel einstellbar. Problematisch hierbei ist, dass das Auswechseln der Gewichte umständlich ist, da für einen sicheren Halt der Gewichte die Mutter und die Haltestange mit mehreren durch Drehung zu überwindenden Gewindegängen ausgestattet werden müssen. Weiterhin muss für einen sicheren Halt der Gewichte immer darauf geachtet werden, dass die Mutter sicher und fest angezogen ist. Das Dokument WO2009/070084 offenbart ein Hantelgewichtmagazin mit einer

Mehrzahl an Hantelgewichten, die nebeneinander angeordnet in dem Hantelgewichtmagazin unterbringbar sind, das derart eingerichtet ist, dass das vorderste Hantelgewicht verdrehfest gehalten sowie an einer Kopplungsstelle des Hantelgewichts von einem Hantelgriff angegriffen und durch Verschieben aus dem Hantelgewichtmagazin herausnehmbar und/oder in das Hantelgewichtmagazin hineinbringbar ist, wobei durch Verdrehen der Griff mit dem Hantelgewicht verbunden wird.

Aufgabe der Erfindung ist es, ein Hantelgewichtmagazin, einen Hantelgriff und ein Hantelmagazinsystem mit dem Hantelgewichtmagazin und dem Hantelgriff zu schaffen, wodurch eine einfache und sichere Handhabung einer variabel mit Gewichten bestückbare Hantel erzielt ist.

Die Aufgabe wird gelöst mit den Merkmalen der Patentansprüche 1, 9 und 12. Bevorzugte Ausgestaltungen dazu sind in den weiteren Patentansprüchen angegeben.

Das erfindungsgemäße Hantelgewichtmagazin weist eine Mehrzahl an Hantelgewichten, die nebeneinander angeordnet in dem Hantelgewichtmagazin unterbringbar sind, das derart eingerichtet ist, dass das vorderste Hantelgewicht verdrehfest gehalten sowie an einer Kopplungsstelle des Hantelgewichts von einem Hantelgriff angegriffen und durch Verschieben aus dem Hantelgewichtmagazin herausnehmbar und/oder in das Hantelgewichtmagazin hineinbringbar ist, einen Riegel, der in eine Verriegelungsstellung, in der mit dem Riegel das vorderste Hantelgewicht in dem Hantelgewichtmagazin gegen das Herausnehmen verriegelt ist, und in eine Entriegelungsstellung bringbar ist, in der das vorderste Hantelgewicht zum Herausnehmen mit dem Hantelgriff freigegeben ist, und einen Nockenfolger auf, der von einem Nocken des Hantelgriffs unter Verdrehen desselben betätigbar und mit dem Riegel derart gekoppelt ist, dass bei Betätigung des Nockenfolgers durch den Nocken der Riegel in seine Verriegelungsstellung und seine Entriegelungsstellung von dem Hantelgriff bringbar ist.

Der erfindungsgemäße Hantelgriff weist eine Verschlusseinrichtung auf, die eingerichtet ist mit einer Kopplungsstelle eines Hantelgewichts in Eingriff zu stehen und durch Verdrehen des Hantelgriffs relativ zum Hantelgewicht in eine Feststellung und eine Losstellung gebracht zu werden, wobei in der Feststellung der Hantelgriff mit dem Hantelgewicht befestigt und in der Losstellung der Hantelgriff von dem Hantelgewicht gelöst ist und der Hantelgriff einen Nocken aufweist, mit dem ein Nockenfolger eines Hantelgewichtmagazins betätigbar ist, so dass von dem Nocken und dem Nockenfolger ein Nockentrieb gebildet ist, mit dem ein Riegel des Hantelgewichtmagazins zum Verriegeln des Hantelgewichts in dem Hantelgewichtmagazin und zum Freigeben des Hantelgewichts von dem Hantelgewichtmagazin unter Verdrehen des Hantelgriffs betätigbar ist.

Das erfindungsgemäße Hantelmagazinsystem weist das Hantelgewichtmagazin und den Hantelgriff auf, wobei das Hantelgewichtmagazin und der Hantelgriff derart aufeinander abgestimmt eingerichtet sind, dass der Hantelgriff mit seiner Verschlusseinrichtung an die Kupplungsstelle des Hantelgewichts bringbar ist, wobei durch Verdrehen des Hantelgriffs relativ zum Hantelgewicht in eine Drehrichtung die Verschlusseinrichtung von der Losstellung in die Feststellung und gleichzeitig durch Zusammenwirken des Nockens und des Nockenfolgers der Riegel von der Verriegelungsstellung in die Entriegelungsstellung sowie durch Verdrehen des Hantelgriffs relativ zum Hantelgewicht in die andere Drehrichtung die Verschlusseinrichtung von der Feststellung in die Losstellung und gleichzeitig durch das Zusammenwirken des Nockens und des Nockenfolgers der Riegel von der Entriegelungsstellung in die Verriegelungsstellung bringbar ist.

Mit dem Hantelgewichtmagazin ist die Mehrzahl an den Hantelgewichten bereitgestellt, wobei einem Trainierenden der Hantelgriff zur Verfügung steht. Zum Bestücken des Hantelgriffs mit den Hantelgewichten nimmt der Trainierende den Hantelgriff in seine Hand und positioniert sich vor dem Hantelgewichtmagazin. Sodann hat der Trainierende den Hantelgriff mit der Hand zu den Kopplungsstellen der Hantelgewichte zu bringen. Durch das Verdrehen des Hantelgriffs relativ zu den Hantelgewichten in die eine Drehrichtung wird die Verschlusseinrichtung von der Losstellung in die Feststellung gebracht, so dass die Hantelgewichte an dem Hantelgriff befestigt ist. Beim Verdrehen des Hantelgriff wirken der Nocken und der Nockenfolger derart zusammen, dass der Riegel von der Entriegelungsstellung in die Verriegelungsstellung gebracht wird, wodurch die Hantelgewichte in dem Hantelgewichtmagazin freigegeben sind. Somit kann der Trainierende den Hantelgriff zusammen mit den Hantelgewichten aus dem Hantelgewichtmagazin herausnehmen und ein Training mit der Hantel durchführen.

Sobald das Training abgeschlossen ist, bringt der Trainierende die Hantelgewichte zusammen mit dem Hantelgriff zurück in das Hantelgewichtmagazin. Sobald die Hantelgewichte in Position gebracht sind verdreht der Trainierende den Hantelgriff in die andere Drehrichtung, wodurch die Verriegelungseinrichtung von der Feststellung in die Losstellung gebracht wird. Gleichzeitig wirken der Nocken und der Nockenfolger derart zusammen, dass der Riegel von der Entriegelungsstellung in die Verriegelungsstellung gebracht wird. Dadurch ist der Hantelgriff von den Hantelgewichten gelöst und kann weggenommen werden, wobei die Hantelgewichte in dem Hantelgewichtmagazin von dem Riegel festgehalten werden.

Das Hantelmagazinsystem kann mehrere Hantelmagazine aufweisen, wobei die Hantelgewichte eines jeden der Hantelgewichtmagazine dieselbe Masse haben und die Gewichte unterschiedlicher Hantelgewichtmagazine unterschiedliche Massen haben. Dadurch kann der Trainierende durch Auswählen des für ihn passenden Hantelgewichtmagazins die Hantelgewichte mit der gewünschten Masse auf den Hantelgriff bringen, wodurch mit dem Hantelgewichtmagazin dem Trainierenden die Hantel bereitgestellt ist, die einfach und flexibel bestückbar ist.

Zum Unterbringen der Hantelgewichte in dem Hantelgewichtmagazin ist der Riegel in der Verriegelungsstellung. Dadurch sind die Hantelgewichte in dem Hantelgewichtmagazin sicher untergebracht und ein versehentliches Herausfallen der Hantelgewichte aus dem Hantelgewichtmagazin ist unterbunden. Die Freigabe der Hantelgewichte von dem Hantelgewichtmagazin erfolgt, wenn der Riegel in der Entriegelungsstellung ist. Die Entriegelungsstellung des Riegels ist erst dann erreicht, wenn die Verschlusseinrichtung von ihrer Losstellung in ihre Feststellung durch Verdrehen des Hantelgriffs gebracht ist. Dadurch kann die Hantel, gebildet aus dem Hantelgriff und den Hantelgewichten, sicher an dem Hantelgriff mit der Hand genommen werden, wobei die Hantelgewichte an dem Hantelgriff festgelegt sind. Somit ist erreicht, dass die Hantelgewichte entweder am Hantelgewichtmagazin gegen das Herausnehmen verriegelt sind oder, sobald die Hantelgewichte zum Herausnehmen von dem Riegel freigegeben sind, an dem Hantelgriff befestigt sind. Dadurch ist eine sichere Handhabung der Hantelgewichte beim Bestücken des Hantelgriffs erzielt.

Das Hantelgewichtmagazin weist bevorzugt eine Rollenlaufbahn auf, auf der die Hantelgewichte lagerbar sind. Hierbei ist es bevorzugt, dass die Rollenlaufbahn derart geneigt angeordnet ist, dass, wenn das vorderste Hantelgewicht von dem Hantelgewichtmagazin herausgenommen ist, die in dem Hantelgewichtmagazin auf der Rollenlaufbahn gelagerten Hantelgewichte nachrutschen, so dass das dann vorderste Hantelgewicht die vorderste Position in dem Hantelgewichtmagazin einnimmt. Die vorderste Position des Hantelgewichts bestimmt sich derart, dass das Hantelgewicht mit dem Hantelgriff aus dem Hantelgewichtmagazin genommen werden kann. Auf der Rollenlaufbahn sind die Hantelgewichte neben einander angeordnet, wobei mit der Rollenlaufbahn ein widerstandsarmes horizontales Verschieben der Hantelgewichte erzielt ist. Alternativ könnte statt der Rollenlaufbahn eine Rutschbahn vorgesehen sein, die bevorzugt mit einer für das reibungsarme Rutschen der Hantelgewichte geeigneten Oberfläche versehen ist. Dadurch, dass die Rollenlaufbahn in Richtung zur vordersten Position in dem Hantelgewichtmagazin geneigt ist, können die Hantelgewichte auf der Rollenlaufbahn derart nachrutschen, dass in der vordersten Position in dem Hantelgewichtmagazin immer eines der Hantelgewichte positioniert ist, sobald die vorderste Position in dem Hantelgewichtmagazin durch Herausnehmen des bis dahin in der vordersten Position angeordneten Hantelgewichts frei geworden ist.

Das Hantelgewichtmagazin weist bevorzugtermaßen eine Vorspanneinrichtung auf, mit der der Riegel in die Verriegelungsstellung vorgespannt ist. Ferner ist es bevorzugt, dass die Auslenkrichtung des Nockenfolgers beim Bringen des Riegels von der Verriegelungsstellung in die Entriegelungsstellung durch den Nocken der Vorspanneinrichtung entgegengesetzt ist. Der Riegel ist bevorzugt von der Verriegelungsstellung in die Entriegelungsstellung durch das Hantelgewicht unter Überwinden der Vorspannung des Riegels durch die Vorspanneinrichtung bringbar, wenn das Hantelgewicht von außerhalb des Hantelgewichtmagazins in das Hantelgewichtmagazin hineingebracht wird. Somit ist der Riegel von der Vorspanneinrichtung immer in die Verriegelungsstellung gehalten, so dass der Riegel erst in die Entriegelungsstellung bringbar ist, wenn die Vorspannung der Vorspanneinrichtung überwunden ist. Dies lässt sich erreichen, wenn der Nocken mit dem Nockenfolger zusammenwirkt und der Riegel von der Entriegelungsstellung in die Verriegelungsstellung oder umgekehrt gebracht wird. Dadurch bringt die Vorspanneinrichtung den Riegel in die Verriegelungsstellung, sobald das Zusammenwirken des Nockens und des Nockenfolgers nicht gegeben ist. Somit ist erreicht, dass die Hantelgewichte sicher in dem Hantelmagazin von dem Riegel in der Verriegelungsstellung gehalten sind, wenn beispielsweise das Herausnehmen der Hantelgewichte aus dem Hantelgewichtmagazin mit dem Hantelgriff nicht beabsichtigt ist.

Bevorzugtermaßen ist der Nockenfolger ein in dem Hantelgewichtmagazin verschwenkbar gelagerter Kipphebel und der Riegel ist bevorzugtermaßen in dem Hantelgewichtmagazin vor dem vordersten Hantelgewicht verdrehbar gelagert, wobei der Riegel von dem Nockenfolger derart angelenkt ist, dass beim Verkippen des Kipphebels durch die Betätigung von dem Nocken der Riegel in die Verriegelungsstellung, in der eine Nase des Riegels vor dem vordersten Hantelgewicht derart angeordnet, dass das Herausnehmen des vordersten Hantelgewichts von der Nase versperrt ist, und in die Entriegelungsstellung bringbar ist, in der die Nase des Riegels derart angeordnet ist, dass das Herausnehmen des vordersten Hantelgewichts freigegeben ist. Bei einem Zusammenwirken des Nockens mit dem Kipphebel wird der Kipphebel verschwenkt, womit der Riegel verdreht wird. Die Nase des Riegels wird, wenn der Riegel in die Verriegelungsstellung gebracht wird, vor das vorderste Hantelgewicht gebracht, so dass von der Nase das Herausnehmen des vordersten Hantelgewichts versperrt ist. Bei diesem Verschwenken ist der Druck des Nockens auf den Kipphebel zumindest abgeschwächt oder nicht vorhanden. Wird hingegen der Druck des Nockens auf den Kipphebel verstärkt unter Überwinden der Vorspannkraft der Vorspanneinrichtung, so wird der Kipphebel in die andere Richtung verschwenkt, wobei der Riegel derart verdreht wird, dass die Nase von dem vordersten Hantelgewicht weg bewegt wird und dieses zum Herausnehmen freigegeben ist.

Bevorzugtermaßen sind die Hantelgewichte baugleich ausgebildet. Dadurch können mit dem Hantelgewichtmagazin gleich schwere Hantelgewichte bereitgestellt sein. Sind beispielsweise mehrere Trainierende mit jeweils einem Hantelgriff ausgerüstet beim Trainieren, so besteht die Möglichkeit für die Trainierenden mit ihren Hantelgriffen an dem Hantelgewichtmagazin ihre Hantelgriffe mit jeweils baugleichen Hantelgewichten zu bestücken.

Es ist bevorzugt, dass der Nocken eine Zylinderscheibe mit zwei seitlich einander abgewandten und parallel zueinander angeordneten Abplattungen ist, wobei die Achse der Zylinderscheibe mit der Achse des Hantelgriffs zusammenfällt. Somit wird der Nocken von den dadurch entstandenen und um 180° versetzten Radialerstreckungen der Zylinderscheibe gebildet. Mit jeder der Radialerstreckungen ist der Nockenfolger betätigbar. Ferner ist es bevorzugt, dass die Abplattungen in je eine Führungsfläche weitergeführt sind, mit der der Hantelgriff beim Einbringen des Hantelgriffs an die Kopplungsstelle des Hantelgewichts quer zur Achse des Hantelgriffs geführt ist. Jede Führungsfläche und ihre zugeordnete Abplattung liegen in einer Ebene, so dass eine einfache Herstellung des Nocken an dem Hantelgriff mit den Führungsflächen ermöglicht ist. Somit kann der Hantelgriff beispielsweise derart hergestellt werden, dass an einem Längsende eines Rohrs die Zylinderscheibe vorgesehen wird, an der beispielsweise zwei parallel zueinander angeordnete Tangentialebenen durch Fräsen ausgebildet werden, die die Abplattungen und die Führungsflächen bilden.

Der beim Verdrehen des Hantelgriffs überstrichene Verdrehwinkel zum Wechsel der Stellungen der Verschlusseinrichtung ist bevorzugtermaßen identisch zum Verdrehwinkel für den Wechsel der Stellungen des Riegels. Dadurch sind bevorzugtermaßen die Verschlusseinrichtung und der Riegel in ihrer Funktionalität harmonisiert, wodurch mit einer einzigen Verdrehstellung des Hantelgriffs sowohl die Stellung der Verschlusseinrichtung als auch die Stellung des Riegels definiert ist. Hat der Verdrehwinkel den einen Extremwert, ist die Verschlusseinrichtung in der Feststellung und der Riegel in der Entriegelungsstellung, wohingegen, wenn der Verdrehwinkel seinen anderen Extremwert hat, die Verschlusseinrichtung in der Losstellung und der Riegel in der Verriegelungsstellung ist. Der Verdrehwinkel ist bevorzugt im Wesentlichen ein rechter Winkel und bevorzugtermaßen weist der Nocken vier Führungsflächen auf, die vierkantschraubenkopfartig angeordnet sind, wobei jeweils zwei einander gegenüberliegende Führungsflächen beim Hinbringen des Hantelgriffs an die Kontaktstelle und beim Wegbringen des Hantelgriffs von der Kontaktstelle zum Führen des Hantelgriffs vorgesehen sind.

Ferner weist bevorzugtermaßen das Hantelgewichtmagazin mindestens eine Sperrflanke auf, mit der beim Hinbringen des Hantelgriffs an die Kontaktstelle und beim Wegbringen des Hantelgriffs von der Kontaktstelle der Hantelgriff von der Sperrflanke geführt ist. Das Hantelgewichtmagazin weist bevorzugt eine Verdrehaussparung auf, innerhalb der die Führungsflächen angeordnet sind, wenn der Hantelgriff an der Kontaktstelle angeordnet ist, so dass die Führungsflächen frei von einer Führung durch die Sperrflanken sind und der Hantelgriff über den Verdrehwinkel verdrehbar ist. Zum Aufnehmen von Hantelgewichten mit dem Hantelgriff wird der Hantelgriff in das Hantelgewichtmagazin eingeführt. Dabei wird der Hantelgriff von zwei der Führungsflächen, wobei die beiden Führungsflächen einander gegenüberliegend angeordnet sind, an der Sperrflanke horizontal geführt. Herbei ist der Nocken derart angeordnet, dass der Riegel in der Entriegelungsstellung verbleibt. Beim Verdrehen des Hantelgriffs von dem einen Extremwerts des Verdrehwinkels zu dem anderen Extremwert des Verdrehwinkels wird unter dem Zusammenwirken des Nockens mit dem Nockenfolger der Riegel in die Entriegelungsstellung gebracht. Dabei werden die anderen beiden Führungsflächen der Sperrflanke zugewandt angeordnet, wodurch beim Herausnehmen des Hantelgriffs mit den daran angebrachten Hantelgewichten der Hantelgriff von der Sperrflanke an diesen beiden Führungsflächen geführt ist. Mit der Verdrehaussparung ist für die Führungsflächen neben der Sperrflanke eine Hinterschneidung ausgebildet, durch die das Verdrehen des Hantelgriffs ermöglicht ist.

Im Folgenden wird eine bevorzugte Ausführungsform des erfindungsgemäßen Hantelmagazinsystems mit dem Hantelgewichtmagazin und dem Hantelgewicht anhand der beigefügten schematischen Zeichnungen erläutert. Es zeigen:
Figuren 1 und 2 jeweils perspektivische Schnittdarstellungen des Hantelmagazinsystems, wobei der Hantelgriff von dem Hantelgewicht gelöst ist,
Figuren 3 und 4 perspektivische Schnittdarstellungen des Hantelmagazinsystems, wobei der Hantelgriff in einer Zwischenstellung ist,
Figur 5 eine Detailvergrößerung aus Figur 3, und
Figuren 6 und 7 perspektivische Schnittdarstellungen des Hantelmagazinsystems, wobei der Hantelgriff mit den Hantelgewichten verriegelt ist.

Wie es aus Figuren 1 bis 7 ersichtlich ist, weist ein Hantelmagazinsystem ein Hantelgewichtmagazin 1 auf. Das Hantelgewichtmagazin 1 ist gebildet von einem Gehäuse 2, das ein erstes Hantelgewichtfach 3 und ein zweites Hantelgewichtfach 4 aufweist. Die Hantelgewichtfächer 3, 4 sind in dem Gehäuse 2 nebeneinander liegend angeordnet und weisen jeweils eine Öffnung 5 auf, durch die jedes der Hantelgewichtfächer 3, 4 von der Vorderseite des Hantelgewichtmagazins 1 zugänglich ist. Die Hantelgewichtfächer 3, 4 sind prinzipiell gleich, jedoch zueinander spiegelbildlich aufgebaut, so dass im Folgenden lediglich das erste Hantelgewichtfach 3 beschrieben wird, wobei alles für das erste Hantelgewichtfach 3 Gesagte ebenfalls für das zweite Hantelgewichtfach 4 gilt.

In dem Hantelgewichtfach 3 ist eine Aussparung 6 vorgesehen, die dem zweiten Hantelgewichtfach 4 zugewandt angeordnet ist und in die Öffnung 5 mündet. In dem Hantelgewichtfach 3 ist an dessen Unterseite eine Rollenlaufbahn 7 vorgesehen, wobei die Rollenlaufbahn 7 horizontal verläuft und von einer Mehrzahl an Rollen 8 gebildet ist, die jeweils mit Rollenachsen 9 versehen an dem Gehäuse 2 verdrehbar gelagert sind.

In dem ersten Hantelgewichtfach 3 ist ein erstes Hantelgewicht 10 und in dem zweiten Hantelgewichtfach 4 ist ein zweites Hantelgewicht 11 unterbracht. Die Hantelgewichte 10, 11 sind in den Hantelgewichtfächern 3, 4 auf den jeweiligen Rollenlaufbahnen 7 derart platziert, dass die Hantelgewichte 10, 11 an den Öffnungen 5 von außen her zugänglich sind. Die Rollenlaufbahnen 7 in den Hantelgewichtfächern 3, 4 sind zu den Öffnungen 5 hin geneigt angeordnet, so dass durch den Effekt des Hangabtriebs die Hantelgewichte 10, 11 in Richtung zu den Öffnungen 5 hin getrieben sind. Hinter den Hantelgewichten 10, 11 können jeweils in den Hantelgewichtfächern 3, 4 ein weiteres Hantelgewicht auf der Rollenlaufbahn 7 angeordnet sein.

Die Öffnung 5 ist in dem ersten Hantelgewichtfach 3 derart groß ausgebildet, dass durch die Öffnung 5 das erste Hantelgewicht 10 passt und somit aus dem ersten Hantelgewichtfach 3 nehmbar ist. Das erste Hantelgewicht 10 weist an seiner Unterseite eine untere Abplattung 12 und an seiner Oberseite eine obere Abplattung 13 auf, wobei die Abplattungen 12, 13 im Wesentlichen zueinander parallel angeordnet sind. Auf der unteren Abplattung 12 ist das Hantelgewicht 10 auf der Rollenlaufbahn 7 aufgelegt, wobei die obere Abplattung 13 parallel zu einer in dem Hantelgewichtfach 3 angeordneten Führungsschiene 14 angeordnet ist. Die Abplattungen 12, 13 wirken mit der Rollenlaufbahn 7 und der Führungsschiene 14 derart zusammen, dass beim Verschieben des Hantelgewichts 10 in dem Hantelgewichtfach 3 das Hantelgewicht 10 sowohl in die Verschieberichtung von den Abplattungen 12, 13 geführt ist als auch durch eine Verkantwirkung in dem Hantelgewichtfach 3 verdrehfest gehalten ist.

An dem Hantelgewicht 10 ist eine Führungsaussparung 15 und an dem Hantelgewichtfach 3 ist ein Führungsstab 16 vorgesehen, wobei die Führungsaussparung 15 und der Führungsstab 16 in ihrer Lage und Größe derart aufeinander abgestimmt sind, dass beim Verschieben des Hantelgewichts 10 in dem Hantelgewichtfach 3 der Führungsstab 16 in die Führungsaussparung 15 eingreift und in dieser gleitet. Dadurch ist von dem Führungsstab 16 und der Führungsaussparung 15 eine Passung ausgebildet, mit der es ermöglicht ist, nur bestimmte Hantelgewichte für das erste Hantelgewichtfach 3 zugänglich zu machen. Ist beispielsweise bei einem anderen Hantelgewicht die Führungsaussparung nicht an die für den Führungsstab 16 vorgesehene Lage angepasst, kann dieses Hantelgewicht nicht durch die Öffnung 5 in das Hantelgewichtfach 3 eingebracht werden.

Das Hantelgewicht 10 weist einen Einsteckschlitz 17 auf, der im Wesentlichen deckungsgleich zur Aussparung 6 angeordnet ist, wenn das Hantelgewicht 10 unmittelbar benachbart zur Öffnung 5 in der Vorderstellung angeordnet ist. Das Hantelmagazinsystem weist einen Hantelgriff 18 auf, der an seinen Längsenden jeweils eine Verschlusseinrichtung 19 aufweist. Die Verschlusseinrichtung 19 ist zum in Eingriff Bringen mit dem Einsteckschlitz 17 vorgesehen. Der Hantelgriff 18 ist rohrförmig ausgebildet und weist unmittelbar benachbart zur Verschlusseinrichtung 19 einen Nockentrieb 20 auf, der von einer Nockenwelle 21 und einem Nocken 22 gebildet ist. Der Hantelgriff 18 weist einen rohrförmigen Griff auf, der die Nockenwelle 21 bildet. Der Nocken 22 ist unmittelbar benachbart zur Verschlusseinrichtung 19 im Bereich des Längsendes des Hantelgriffs 18 angeordnet und ist von einer bundartigen an der Nockenwelle 21 angeordneten Kreisscheibe gebildet, deren Zylinderseiten von Führungsflächen 23 abgeplattet sind. Die Führungsflächen 23 bilden auf der Kreisscheibe einen Vierkant, wobei unmittelbar benachbart zur Verschlusseinrichtung 19 ein Bund 24 stehen bleibt. Die beiden Führungsflächen 23, die einander gegenüberliegend angeordnet sind, sind in ihrer Axialerstreckung größer als die anderen beiden der Führungsflächen 23 ausgebildet, so dass der Bund 24 an den größeren der Führungsflächen 23 schmäler und an den kleineren der Führungsflächen 23 breiter ausgebildet ist. Der Überstand der breiteren Bereiche des Bunds 24 verglichen mit den schmäleren Bereichen des Bunds 24 bildet den Nocken 22, so dass der Nocken 22 von zwei einander gegenüberliegenden Überständen des Bunds 24 gebildet ist.

Der Hantelgriff 18 ist eingerichtet mit der Verschlusseinrichtung 19 das Hantelgewicht 10 aufzunehmen. Dabei ist der Hantelgriff 18 mit seiner Verschlusseinrichtung 19 mit dem Einsteckschlitz 17 des Hantelgewichts 10 in Eingriff zu bringen, wobei der Nockentrieb 20 durch die Aussparung 6 sich erstreckt (siehe Figuren 1 und 2). Die Verschlusseinrichtung 19 ist ihrer Losstellung, wobei eine Bewegung des Hantelgriffs 18 entlang des Einsteckschlitzes 17 und der Aussparung 6 freigegeben ist. Die Verschlusseinrichtung 19 ist durch Verdrehen des Hantelgriffs 18 in eine Feststellung bringbar, in der die Verschlusseinrichtung 19 den Hantelgriff 18 mit dem Hantelgewicht 10 derart in Eingriff bringt, dass der Hantelgriff 18 an dem Hantelgewicht 10 ohne Bewegungsfreiheitsgrade fest verriegelt ist. Die Drehrichtungen, in die der Hantelgriff 18 zu drehen ist, wenn die Verriegelungseinrichtung 19 von der Feststellung in die Losstellung oder umgekehrt zu drehen ist, ist mit einem Drehrichtungspfeil 25 auf dem Bund 24 gekennzeichnet.

Ferner weist das Hantelgewichtmagazin 1 einen Nockenfolger 26 auf, der von einem Kipphebel 27 gebildet ist, der einen Vorsprung 28 aufweist. An dem Vorsprung 28 liegt der Nocken 22 an, wobei unter Verdrehen der Nockenwelle 21 der Vorsprung 28 vertikal verschiebbar ist. Ferner weist der Kipphebel 27 eine Rückstellfeder 29 auf, durch die der Kipphebel 27 mit seinem Vorsprung 28 ständig an den Nocken 22 gedrückt ist. Ist die Verschlusseinrichtung 19 in ihrer Losstellung, wie es in Figuren 1 und 2 gezeigt ist, wird der Vorsprung 28 von der Rückstellfeder 29 an eines der größeren der Führungsflächen 23 gedrückt. Dabei sind die von an Bund 24 breiter ausgebildeten und den Nocken 22 bildenden Bereiche horizontal sich erstreckend angeordnet, wobei diese Bereiche den Vorsprung 28 nicht berühren. Wird der Hantelgriff 18 via die Nockenwelle 21 verdreht, so dass die Verschlusseinrichtung 19 von der Losstellung (siehe Figuren 1 und 2) über eine Zwischenstellung (siehe Figuren 3 bis 5) in die Feststellung (siehe Figuren 6 und 7) gebracht wird, wird der Nocken 22 mit dem Vorsprung 28 in Kontakt gebracht. Dadurch wirkt der Nocken 22 mit dem Vorsprung 28 derart zusammen, dass von dem Nocken 22 via den Vorsprung 28 der Kipphebel 27 nach unten gedrückt wird.

Das Hantelgewichtmagazin 1 weist ein erstes Gelenk 30 an einem Längsende des Kipphebels 27 auf, an der einen Übertragungshebel 31 angelenkt ist, der ein zweites Gelenk 32 aufweist, das mit einem Riegel 33 gekoppelt ist. Der Riegel 33 ist mit einem dritten Gelenk 34 an der vordersten der Rollen 8 an dessen Rollenachse 9 angelenkt. Der Kipphebel 27 mit seinem ersten Gelenk 30, der Übergangshebel 31 mit seinem zweiten Gelenk 32 und der Hebel 33 mit seinem dritten Gelenk 34 sind derart als ein Getriebe ausgebildet, dass durch eine Vertikalbewegung des Vorsprungs 28 hervorgerufen durch eine Betätigung des Nocken 22 der Riegel 33 entsprechend um sein drittes Gelenk 34 verschwenkt wird.

Der Riegel 33 weist eine Nase 35 auf, die von dem Riegel 33 radial vorsteht. Die Nase 35 ist an dem Riegel 33 derart dimensioniert und angeordnet, dass, wenn die Verschlusseinrichtung 19 in der Feststellung ist, mit der Nase 35 ein Herausnehmen des Hantelgewichts 10 auf der Rollenlaufbahn 7 durch die Öffnung 5 freigegeben ist. Hierbei ist die Nase 35 fluchtend mit der Rollenlaufbahn 7 verschwenkt, so dass beim Herausnehmen des Hantelgewichts 10 dieses an die Nase 35 nicht stößt. Ist die Verschlusseinrichtung 19 in der Losstellung, so ist die Nase 35 aus der Flucht der Rollenlaufbahn 7 herausgeschwenkt, so dass mit der Nase 35 der Weg auf der Rollenlaufbahn 7 versperrt ist. Dadurch ist es unterbunden, dass in diesem Zustand das Hantelgewicht 10 von der Rollenlaufbahn 7 durch die Öffnung 5 herausgenommen werden kann.

Der Einsteckschlitz 17 weist zwei einander gegenüberliegende Sperrflanken 36 auf, die eine derartige Weite des Einsteckschlitzes 17 definieren, dass zwei einander gegenüberliegende Führungsflächen 23 jeweils an den Sperrflanken 36 vorbei in den Einsteckschlitz 17 geführt werden können. Am Grund des Einsteckschlitzes 17 ist eine Verdrehaussparung 37 vorgesehen, die kreisrund ausgebildet ist und deren Durchmesser den maximalen Diagonaldimension des von den Führungsflächen 23 gebildeten Vierkants entspricht. Die Sperrflanken 36 und die Verdrehaussparung 37 sind zueinander abgestimmt derart angeordnet, dass die Nockenwelle 21 nur dann verdrehbar ist, wenn die Führungsflächen 23 mit den Sperrflanken 36 außer Eingriff stehen und die Verschlusseinrichtung 19 an eine passende Kontaktposition des Hantelgewichts 10 gebracht ist. In dieser Kontaktposition ist durch Verdrehen des Hantelgriffs 18 die Verschlusseinrichtung 19 von der Feststellung in die Losstellung oder umgekehrt zu bringen.

Beim Bestücken des Hantelgriffs 18 mit den Hantelgewichten 10, 11 ist wie folgt vorzugehen: Der Hantelgriff 18 ist bereitzustellen und an der Nockenwelle 21 mit einer Hand zu fassen. Ferner ist in den Hantelgewichtfächern 3, 4 jeweils das Hantelgewicht 10, 11 in der vorderen Position bereitzustellen, so dass die Hantelgewichte 10, 11 unmittelbar benachbart zu den Öffnungen 5 von außen für den Hantelgriff 18 zugänglich sind. Der Riegel 33 ist in der Verriegelungsstellung, wobei die Nase 35 die Flucht der Rollenlaufbahn 7 versperrt, so dass die Hantelgewichte 10, 11 nicht durch die Öffnungen herausgenommen werden können. Der Hantelgriff 18 ist mit seinen Verschlusseinrichtungen 19 mit den Einsteckschlitzen 17 der Hantelgewichte 10, 11 in Eingriff zu bringen, wobei beim Einführen der Verschlusseinrichtungen 19 in die ihnen zugeordneten Hantelgewichte 10, 11 der Hantelgriff 18 von den größeren der beiden Führungsflächen 23 an den Sperrflanken 36 horizontal unter Verdrehversperrung geführt ist. Ist der Nocken 22 an der Verdrehaussparung 37 angeordnet, ist der Hantelgriff 18 unter Freigabe der Führungsflächen 23 von den Sperrflanken 36 verdrehbar. Mit der Hand ist nun unter Betätigung der Nockenwelle 21 der Hantelgriff 18 entsprechend der Angabe durch den Drehrichtungsball 25 zu verdrehen, so dass die Verschlusseinrichtung 19 von der Losstellung in die Feststellung gebracht wird. Dabei wird von der Verschlusseinrichtung 19 eine feste Verbindung zwischen dem Hantelgriff 18 und den Hantelgewichten 10, 11 hergestellt.

Durch das gleichzeitige Verdrehen des Nocken 22 wirkt dieser mit dem Vorsprung 28 derart zusammen, dass der Kipphebel 27 unter Überwinden der Vorspannkraft von der Rückstellfeder 29 nach unten gedrückt wird. Dadurch, dass der Kipphebel 27 via das erste Gelenk 30, den Übertragungshebel 31, das zweite Gelenk 32 mit dem Riegel 33 gekoppelt ist, wird die Verschwenkbewegung des Kipphebels 25 in eine Drehbewegung des Riegels 33 übersetzt. Hierbei wird der Riegel 33 um sein drittes Gelenk 34 verdreht, so dass die Nase 35 in die Flucht der Rollenlaufbahn 7 verschwenkt wird.

Ist die Verschlusseinrichtung 19 in ihre Feststellung gebracht, sind die kürzeren der Führungsflächen 23 mit den Sperrflanken 36 fluchtend angeordnet, so dass an diesen Führungsflächen 23 geführt der Hantelgriff 18 mit den Hantelgewichten 10, 11 aus dem Einsteckschlitz 17 herausgenommen werden kann. Dabei werden mit dem Hantelgriff 18 aus den Hantelgewichtfächern 3, 4 die Hantelgewichte 10, 11 entnommen, wobei die anderen in den Hantelgewichtfächern 3, 4 angeordneten Hantelgewichte in die vorderen Positionen unmittelbar zu den Öffnungen 5 benachbart angeordnet auf den Rollbahnen 7 rutschen.

Zum Hineinbringen der Hantelgewichte 10, 11 in die Hantelgewichtfächer 3, 4 ist wie folgt vorzugehen. Eine Hantel mit dem Hantelgriff 18 und den daran befestigten Hantelgewichten 10, 11 ist an dem Hantelgriff 18 zu fassen, wobei die Hantelgewichte 10, 11 durch die Öffnungen 5 der Hantelgewichtfächer 3, 4 einzubringen sind. Dabei wird unter Überwinden der Vorspannkraft der Rückstellfeder 29 die Nase 35 in die Flucht der Rollenlaufbahn 7 von den Hantelgewichten 10, 11 gedrückt, so dass die Hantelgewichte 10, 11 auf der Rollenlaufbahn 7 in die Hantelgewichtfächer 3, 4 eingeführt werden können. Dabei werden die Führungsflächen 23- an den Sperrflanken 36 geführt, bis der Hantelgriff 18 in der Verdrehaussparung 37 angeordnet ist. Dieser Position sind von den Sperrflanken 36 die Führungsflächen 23 freigegeben, so dass der Hantelgriff 18 entsprechend der Angabe durch den Drehrichtungspfeil 25 gedreht werden kann, wobei die Verschlusseinrichtung 19 von der Feststellung in die Losstellung gebracht wird. Der Nocken 22 steht hierbei mit dem Vorsprung 28 nicht mehr in Wechselwirkung, so dass der Kipphebel 27 von der Rückstellfeder 29 nach oben gedrückt wird. Dabei wird der Riegel 33 so verschwenkt, dass die Nase 35 die Rollenlaufbahn 7 versperrt. Dadurch, dass die Verschlusseinrichtung 19 in der Losstellung ist, kann der Hantelgriff 18 von den Hantelgewichten 10, 11 entnommen werden, indem der Hantelgriff 18 aus den Einsteckschlitzen 17 der Hantelgewichte 10, 11 geführt wird.

### Bezugszeichenliste

- 1: Hantelgewichtmagazin
- 2: Gehäuse
- 3: erstes Hantelgewichtfach
- 4: zweites Hantelgewichtfach
- 5: Öffnung
- 6: Aussparung
- 7: Rollenlaufbahn
- 8: Rolle
- 9: Rollenachse
- 10: erstes Hantelgewicht
- 11: zweites Hantelgewicht
- 12: untere Abplattung
- 13: obere Abplattung
- 14: Führungsschiene
- 15: Führungsaussparung
- 16: Führungsstab
- 17: Einsteckschlitz
- 18: Hantelgriff
- 19: Verschlusseinrichtung
- 20: Nockentrieb
- 21: Nockenwelle
- 22: Nocken
- 23: Führungsfläche
- 24: Bund
- 25: Drehrichtungspfeil
- 26: Nockenfolger
- 27: Kipphebel
- 28: Vorsprung
- 29: Rückstellfeder
- 30: erstes Gelenk
- 31: Übertragungshebel
- 32: zweites Gelenk
- 33: Riegel
- 34: drittes Gelenk
- 35: Nase
- 36: Sperrflanken
- 37: Verdrehaussparung

## Patentansprüche

1. Hantelgewichtmagazin mit einer Mehrzahl an Hantelgewichten (10, 11), die nebeneinander angeordnet in dem Hantelgewichtmagazin (1) unterbringbar sind, das derart eingerichtet ist, dass das vorderste Hantelgewicht (10, 11) verdrehfest gehalten sowie an einer Kopplungsstelle des Hantelgewichts (10, 11) von einem Hantelgriff (18) angegriffen und durch Verschieben aus dem Hantelgewichtmagazin (1) herausnehmbar und/oder in das Hantelgewichtmagazin (1) hineinbringbar ist, einem Riegel (33), der in eine Verriegelungsstellung, in der mit dem Riegel (33) das vorderste Hantelgewicht (10, 11) in dem Hantelgewichtmagazin (1) gegen das Herausnehmen verriegelt ist, und in eine Entriegelungsstellung bringbar ist, in der das vorderste Hantelgewicht (10, 11) zum Herausnehmen mit dem Hantelgriff (18) freigegeben ist, und einem Nockenfolger (26), der von einem Nocken (22) des Hantelgriffs (18) unter Verdrehen desselben betätigbar und mit dem Riegel (33) derart gekoppelt ist, dass bei der Betätigung des Nockenfolgers (26) durch den Nocken (22) der Riegel (33) in seine Verriegelungsstellung und seine Entriegelungsstellung von dem Hantelgriff (18) bringbar ist.

2. Hantelgewichtmagazin gemäß Anspruch 1, wobei das Hantelgewichtmagazin (1) eine Rollenlaufbahn (7) aufweist, auf der die Hantelgewichte (10, 11) lagerbar sind.

3. Hantelgewichtmagazin gemäß Anspruch 2, wobei die Rollenlaufbahn (7) derart geneigt angeordnet ist, dass, wenn das vorderste Hantelgewicht (18) von dem Hantelgewichtmagazin (1) herausgenommen ist, die in dem Hantelgewichtmagazin (1) auf der Rollenlaufbahn (7) gelagerten Hantelgewichte (10, 11) nachrutschen, so dass das vorderste Hantelgewicht (10, 11) die vorderste Position in dem Hantelgewichtmagazin (1) einnimmt.

4. Hantelgewichtmagazin gemäß einem der Ansprüche 1 bis 3, wobei das Hantelgewichtmagazin (1) eine Vorspanneinrichtung (29) aufweist, mit der der Riegel (33) in die Verriegelungsstellung vorgespannt ist.

5. Hantelgewichtmagazin gemäß Anspruch 4, wobei die Auslenkrichtung des Nockenfolgers (26) beim Bringen des Riegels (33) von der Verriegelungsstellung in die Entriegelungsstellung durch den Nocken (22) der Vorspannrichtung der Vorspanneinrichtung (29) entgegengesetzt ist.

6. Hantelgewichtmagazin gemäß Anspruch 5, wobei der Riegel (33) von der Verriegelungsstellung in die Entriegelungsstellung durch das Hantelgewicht (10, 11) unter Überwinden der Vorspannung des Riegels (33) durch die Vorspanneinrichtung (29) bringbar ist, wenn das Hantelgewicht (10, 11) von außerhalb des Hantelgewichtmagazins (1) in das Hantelgewichtmagazin (1) hinein gebracht wird.

7. Hantelgewichtmagazin gemäß einem der Ansprüche 1 bis 6, wobei der Nockenfolger ein in dem Hantelgewichtmagazin (1) verschwenkbar gelagerter Kipphebel (26) und der Riegel (33) in dem Hantelgewichtmagazin (1) vor dem vordersten Hantelgewicht (10, 11) verdrehbar gelagert ist, wobei der Riegel (33) von dem Nockenfolger (26) derart angelenkt ist, dass beim Verkippen des Kipphebels (26) durch die Betätigung von dem Nocken (22) der Riegel (33) in die Verriegelungsstellung, in der eine Nase (35) des Riegels (33) vor dem vordersten Hantelgewicht (10, 11) derart angeordnet, dass das Herausnehmen des vordersten Hantelgewichts (10, 11) von der Nase (35) versperrt ist, und in die Entriegelungsstellung bringbar ist, in der die Nase (35) des Riegels (33) derart angeordnet ist, dass das Herausnehmen des vordersten Hantelgewichts (10, 11) freigegeben ist.

8. Hantelgewichtmagazin gemäß einem der Ansprüche 1 bis 7, wobei die Hantelgewichte (10, 11) baugleich ausgebildet sind.

9. Hantelgriff mit einer Verschlusseinrichtung (19), die eingerichtet ist mit einer Kopplungsstelle eines Hantelgewichts (10, 11) in Eingriff zu stehen und durch Verdrehen des Hantelgriffs (18) relativ zum Hantelgewicht (10, 11) in eine Feststellung und eine Losstellung gebracht zu werden, wobei in der Feststellung der Hantelgriff (18) mit dem Hantelgewicht (10, 11) befestigt und in der Losstellung der Handgriff (18) von dem Hantelgewicht (10, 11) gelöst ist und der Hantelgriff (18) einen Nocken (22) aufweist, mit dem ein Nockenfolger (26) eines Hantelgewichtmagazins (1) betätigbar ist, so dass von dem Nocken (22) und dem Nockenfolger (26) ein Nockentrieb (20) gebildet ist, mit dem ein Riegel (33) des Hantelgewichtmagazins (1) zum Verriegeln des Hantelgewichts (10, 11) in dem Hantelgewichtmagazin (10, 11) und zum Freigeben des Hantelgewichts (10, 11) von dem Hantelgewichtmagazin (1) unter Verdrehen des Handgriffs (18) betätigbar ist.

10. Hantelgriff gemäß Anspruch 9, wobei der Nocken (22) eine Zylinderscheibe mit zwei seitlichen, einander abgewandten und parallel zueinander angeordneten Abplattungen ist, wobei die Achse der Zylinderscheibe mit der Achse des Hantelgriffs (18) zusammenfällt.

11. Hantelgriff gemäß Anspruch 10, wobei die Abplattungen in je eine Führungsfläche (23) weitergeführt sind, mit der der Hantelgriff (18) beim Bringen des Hantelgriffs (18) an die Kopplungsstelle des Hantelgewichts (10, 11) quer zur Achse des Hantelgriffs (18) geführt ist.

12. Hantelmagazinsystem mit einem Hantelgewichtmagazin (1) gemäß einem der Ansprüche 1 bis 8 und einem Hantelgriff (18) gemäß einem der Ansprüche 9 bis 11, wobei das Hantelgewichtmagazin (1) und der Hantelgriff (18) derart aufeinander abgestimmt eingerichtet sind, dass der Hantelgriff (18) mit seiner Verschlusseinrichtung (19) an die Kopplungsstelle des Hantelgewichts (10, 11) bringbar ist, wobei durch Verdrehen des Hantelgriffs (18) relativ zum Hantelgewicht (10, 11) in eine Drehrichtung die Verschlusseinrichtung (19) von der Losstellung in die Feststellung und gleichzeitig durch das Zusammenwirken des Nockens (22) und des Nockenfolgers (26) der Riegel (33) von der Verriegelungsstellung in die Entriegelungsstellung sowie durch Verdrehen des Hantelgriffs (18) relativ zum Hantelgewicht (10, 11) in die andere Drehrichtung die Verschlusseinrichtung (19) von der Feststellung in die Lostellung und gleichzeitig durch das Zusammenwirken des Nockens (22) und des Nockenfolgers (26) der Riegel (33) von der Entriegelungsstellung in die Verriegelungsstellung bringbar sind.

13. Hantelmagazinsystem gemäß Anspruch 12, wobei der beim Verdrehen des Hantelgriffs (18) überstrichene Verdrehwinkel zum Wechsel der Stellungen der Verschlusseinrichtung identisch zum Verdrehwinkel für den Wechsel der Stellungen des Riegels (33) ist.

14. Hantelmagazinsystem gemäß Anspruch 13, wobei der Verdrehwinkel im wesentlichen ein rechter Winkel ist und der Nocken (33) vier Führungsflächen (23) aufweist, die vierkantschraubenkopfartig angeformt sind, wobei jeweils zwei einander gegenüberliegende Führungsflächen (23) beim Hinbringen des Hantelgriffs (18) an die Kontaktstelle und beim Wegbringen des Hantelgriffs (18) von der Kontaktstelle zum Führen des Hantelgriffs (18) vorgesehen sind.

15. Hantelmagazinsystem gemäß Anspruch 14, wobei das Hantelgewichtmagazin (1) mindestens eine Sperrflanke (36) aufweist, mit der beim Hinbringen des Hantelgriffs (18) an die Kontaktstelle und beim Wegbringen des Hantelgriffs (18) von der Kontaktstelle der Hantelgriff (18) von der Sperrflanke (36) geführt ist.

16. Hantelmagazinsystem gemäß Anspruch 15, wobei das Hantelgewichtmagazin (1) eine Verdrehaussparung (37) aufweist, innerhalb der die Führungsflächen (23) angeordnet sind, wenn der Hantelgriff (18) an der Kontaktstelle angeordnet ist, so dass die Führungsflächen (23) frei von einer Führung durch die Sperrflanken (36) sind und der Hantelgriff (18) über den Verdrehwinkel verdrehbar ist.

## Claims

1. Dumbbell weight store with a multitude of dumbbell weights (10, 11) that can be placed arranged next to one another in the dumbbell weight store (1) that is adapted such that the foremost dumbbell weight (10, 11) is held non-rotatable as well as grabbed by a dumbbell handle (18) on a coupling location of the dumbbell weight (10, 11) and can be taken out of the dumbbell weight store (1) and/or can be brought in the dumbbell weight store (1) by displacing, a locking (33) that can be brought in a locking position, in which the foremost dumbbell weight (10, 11) in the dumbbell weight store (1) is locked against being taken out by the locking (33), and in an unlocking position, in which the foremost dumbbell weight (10, 11) is enabled for being taken out with the dumbbell handle (18), and a cam follower (26) that can be actuated by a cam (22) of the dumbbell handle (18) by rotating the dumbbell handle (18) and is coupled with the locking (33) such that during the actuation of the cam follower (26) by the cam (22) the locking (33) can brought in its locking position and its unlocking position by the dumbbell handle (18).

2. Dumbbell weight store according to claim 1, wherein the dumbbell weight store (1) comprises a roller track (7), on which the dumbbell weights (10, 11) can be supported.

3. Dumbbell weight store according to claim 2, wherein the roller track (7) is arranged inclined such that, when the foremost dumbbell weight (18) is taken out of the dumbbell weight store, the dumbbell weights (10, 11) supported on the roller track (7) in the dumbbell weight store (1) glide so that the foremost dumbbell weight (10, 11) takes the foremost position in the dumbbell weight store (1).

4. Dumbbell weight store according to any one of claims 1 to 3, wherein the dumbbell weight store (1) comprises a pretension device (29) with which the locking (33) is pretensed in the locking position.

5. Dumbbell weight store according to claim 4, wherein the moving direction of the cam follower (26) is opposite the pretension direction of the pretension device (29) during bringing the locking (33) from the locking position to the unlocking position by the cam (22).

6. Dumbbell weight store according to claim 5, wherein the locking (33) can be brought from the locking position to the unlocking position by the dumbbell weight (10, 11) by overcoming the pretension of the locking (33) by the pretension device (29), when the dumbbell weight (10, 11) is brought in the dumbbell weight store (1) from outside of the dumbbell weight store (1) .

7. Dumbbell weight store according to any one of claims 1 to 6, wherein the cam follower is a tilt lever supported such that it can be pivoted in the dumbbell weight store (1) and the locking (33) is rotatable supported in the dumbbell weight store (1) in front of the foremost dumbbell weight (10, 11), wherein the locking (33) is hinged from the cam follower (26) such that the locking (33) can be brought during tilting the tilt lever (26) by the actuation of the cam (22) in the locking position, in which a nose (35) of the locking (33) is arranged in front of the foremost dumbbell weight (10, 11) such that the taking out of the foremost dumbbell weight (10, 11) is blocked by the nose (35), and in the unlocking position, in which the nose (35) of the locking (33) is arranged such that the taking out of the foremost dumbbell weight (10, 11) is enabled.

8. Dumbbell weight store according to any one of claims 1 to 7, wherein the dumbbell weights (10, 11) are identically formed.

9. Dumbbell handle with a closing device (19) that is adapted to be in engagement with a coupling location of a dumbbell weight (10, 11) and can be brought in a fixing position and a releasing position by rotating the dumbbell handle (18) relative to the dumbbell weight (10, 11), wherein in the fixing position the dumbbell handle (18) is fixed with the dumbbell weight (10, 11) and in the releasing position the handle (18) is released from the dumbbell weight (10, 11) and the dumb-bell handle (18) comprises a cam (22), with which a cam follower (26) of a dumbbell weight store (1) can be actuated so that a cam drive (20) is formed by the cam (22) and the cam follower (26), wherein a locking (33) of the dumbbell weight store (1) can be actuated with the cam drive (20) by rotating the handle (18) for locking the dumbbell weight (10, 11) in the dumbbell weight store (10, 11) and for releasing the dumbbell weight (10, 11) from the dumbbell weight store (1).

10. Dumbbell handle according to claim 9, wherein the cam (22) is a cylinder disc with two lateral flattenings facing away from each other and arranged parallel to each other, wherein the axis of the cylinder disc coincides with the axis of the dumbbell handle (18).

11. Dumbbell handle according to claim 10, wherein the flattenings are continued in a respective leading surface (23), with which the dumbbell handle (18) is lead transversal to the axis of the dumbbell handle (18) during bringing the dumbbell handle (18) on the coupling location of the dumbbell weight (10, 11).

12. Dumbbell weight store system with a dumbbell weight store (1) according to any one of claims 1 to 8 and a dumbbell handle (18) according to any one of claims 9 to 11, wherein the dumbbell weight store (1) and the dumbbell handle (18) are adapted to each other that the dumbbell handle (18) can be brought on the coupling location of the dumbbell weight (10, 11) with the closing device (19) of the dumbbell handle (18), wherein the closing device (19) can be brought by rotating the dumbbell handle (18) relative to the dumbbell weight (10, 11) in a rotation direction from the releasing position to the fixing position and simultaneously the locking (33) can be brought from the locking position to the unlocking position by the cooperation of the cam (22) and the cam follower (26) as well as the closing device (19) can be brought by rotating the dumbbell handle (18) relative to the dumbbell weight (10, 11) in the other rotation direction from the releasing position to the fixing position and simultaneously the locking (33) can be brought from the unlocking position to the locking position by the cooperation of the cam (22) and the cam follower (26).

13. Dumbbell weight store system according to claim 12, wherein the rotation angle covered during the rotation of the dumbbell handle (18) for the change of the positions of the closing device is identical to the rotation angle for the change of the positions of the locking (33).

14. Dumbbell weight store system according to claim 13, wherein the rotation angle is substantially a right angle and the cam (33) comprises four leading surfaces (23) that are shaped in the manner of a square screw head, wherein respective two leading surfaces (23) located opposite to each other are provided for leading the dumbbell handle (18) during bringing in the dumbbell handle (18) on the contact location and during bringing away the dumbbell handle (18) from the contact location.

15. Dumbbell weight store system according claim 14, wherein the dumbbell weight store (1) comprises at least one blocking flank (36), with which the dumbbell handle (18) is lead by the blocking flank (36) during bringing in the dumbbell handle (18) on the contract location and during bringing away the dumbbell handle (18) from the contact location.

16. Dumbbell weight store system according claim 15, wherein the dumbbell weight store (1) comprises a rotation recess (37), in which the leading surfaces (23) are arranged, when the dumbbell handle (18) is arranged on the contact location so that the leading surfaces (23) are free from a lead by the blocking flanks (36) and the dumbbell handle (18) can be rotated over the rotation angle.

## Revendications

1. Rangement pour des poids d'haltère comprenant une pluralité de poids d'haltère (10, 11) qui sont disposés côte à côte dans le rangement pour des poids d'haltère (1) et qui est conçu de telle sorte qu'un premier poids d'haltère (10, 11) est maintenu de manière à bloquer sa rotation et comprend une position de couplage d'un poids d'haltère (10, 11) avec une poignée d'haltère (18) et est amovible par glissement depuis le rangement pour des poids d'haltère (1) ou dans le rangement pour des poids d'haltère, un verrou (33) étant verrouillé dans une position de verrouillage, dans laquelle le verrou (33) empêche le poids d'haltère avant (10, 11) dans le rangement pour des poids d'haltère (1) d'être enlevé, et qui peut être amené dans une position de déverrouillage permettant la libération de la poignée d'haltère (18) et d'un poids d'haltère avant (10, 11), une contre-came (26) d'une came (22) de la poignée d'haltère (18) pouvant être actionnée par rotation de celui-ci et étant couplé avec le verrou (33) de telle sorte que lors de l'actionnement de la contre-came (26) par la came (22) du verrou (33), ce dernier peut être amené dans sa position de verrouillage et dans sa position de déverrouillage par la rotation de la poignée d'haltère (18).

2. Rangement pour des poids d'haltère selon la revendication 1, dans lequel le rangement pour des poids d'haltère (1) comprend une cavité de roulement (7) dans laquelle les poids d'haltère (10, 11) sont stockables,

3. Rangement pour des poids d'haltère selon la revendication 2, dans lequel la cavité de roulement (7) est agencée de manière inclinée de telle sorte que lorsque la poignée d'haltère (18) est retirée du rangement pour des poids d'haltère (1), dans le rangement pour des poids d'haltère (1), dans la cavité de roulement (7), les poids d'haltère (10, 11) glissent vers le bas de sorte qu'un poids d'haltère (10, 11) se retrouve dans la position la plus avancée dans le rangement pour des poids d'haltère (1).

4. Rangement pour des poids d'haltëre selon l'une quelconque des revendications 1 à 3, dans lequel le rangement pour des poids d'haltère (1) comprend un moyen de sollicitation (29), avec lequel le verrou (33) est précontraint dans la position de verrouillage.

5. Rangement pour des poids d'haltère selon la revendication 4, dans lequel le déplacement de la contre-came (26) lors de la mise en place du verrou (33) à partir de la position de verrouillage à la position de déverrouillage par la came (22) dans la direction de sollicitation du moyen de sollicitation (29) est Inversé.

6. Rangement pour des poids d'haltère selon la revendication 5, dans lequel le verrou (33) peut être amené de la position de verrouillage à la position de déverrouillage par un poids d'haltère (10, 11) pour surmonter la force de rappel du verrou (33) par les moyens de sollicitation (29), lorsqu'un poids d'haltère (10, 11) hors du rangement pour des poids d'haltère (1) est mis dans le rangement pour des poids d'haltère (1).

7. Rangement pour des poids d'haltère selon l'une quelconque des revendications 1 à 6, dans lequel la contre-came dans le rangement pour des poids d'haltère (1) est montée comme un levier de basculement (26) et le verrou (33) dans le rangement pour des poids d'haltère (1) en amont du poids d'haltère avant (10, 11) est monté de manière rotative, le verrou (33) étant articulé sur la contre-came (26) de telle sorte que lors de l'inclinaison de la contre-came (26) par l'actionnement de la came (22) du verrou (33) dans la position de verrouillage, un ergot (35) du verrou (33) est agencé en face du poids d'haltère avant (10, 11), le déplacement du poids d'haltère avant (10, 11) étant bloqué par l'ergot (35), ce dernier pouvant être déplacé dans la position de déverrouillage, dans laquelle l'ergot (35) du verrou (33) est agencé de telle sorte que le déplacement du poids d'haltère avant (10, 11) est libre.

8. Rangement pour des poids d'haltère selon l'une quelconque des revendications 1 à 7, dans lequel les poids d'haltère (10, 11) sont structurellement identiques.

9. Poignée d'haltère comportant un dispositif de fermeture (19), comprenant une extrémité de couplage avec un poids d'haltère (10, 11) de manière à mettre en prise et à faire tourner la poignée d'haltère (18) par rapport au poids d'haltère (10, 11) afin d'obtenir une position fixe et une position de libération, la poignée d'haltère (18) avec un poids d'haltère (10, 11) dans la position de libération est séparée du poids d'haltère (10, 11), la poignée d'haltère (18) comprenant une came (22) et une contre-came (26) d'un rangement pour des poids d'haltère (1) qui peuvent être actionnées de telle sorte que la came (22) et la contre-came (26) forment un entraînement à came (20), par lequel un verrou (33) du rangement pour des poids d'haltère est actionnable de manière à verrouiller le poids d'haltère (10, 11) dans le rangement pour des poids d'hattère (10. 11) et à libérer le poids d'haltère (10, 11) du rangement pour des poids d'haltère (1) par rotation de la poignée (18).

10. Poignée d'haltère selon la revendication 9, dans laquelle la came (22) est un disque cylindrique comportant des parties latérales, opposées et parallèles les unes aux autres et aplaties, l'axe dudit disque cylindrique coïncidant avec l'axe de la poignée d'haltère (18).

11. Poignée d'haltère selon la revendication 10, dans laquelle les zones aplaties se terminent par une surface de guidage (23), la poignée d'haltère (18), lors du couplage de la poignée d'haltère (18) avec un poids d'haltère (10, 11). étant guidée de manière transversale à l'axe de la poignée d'haltère (18) par celle-ci.

12. Dispositif de rangement pour des poids d'haltère comprenant un rangement pour des poids d'haltère (1) conformément à l'une quelconque des revendications 1 à 8, et une poignée d'haltère (18) conformément à l'une quelconque des revendications 9 à 11, dans lequel le rangement pour des poids d'haltère (1) et la poignée d'haltère (18) sont mis en place conjointement de sorte que la poignée d'haltère (18) avec son dispositif de fermeture (19) peut être amenée en position de couplage avec un poids d'haltère (10, 11) de sorte que par rotation de la poignée d'haltère (18) par rapport à un poids d'haltère (10, 11) dans une direction de rotation, le dispositif de fermeture (19), de la position de libération à la position fixe et à la fois par la coopération de la came (22) et de la contre-came (26) du verrou (33) est amené de la position de verrouillage à la position de déverrouillage, et également de sorte à ce que par une rotation inversée de la poignée d'haltère (18) par rapport à un poids d'haltère (10, 11), le dispositif de fermeture (19), de la position fixe à la position de libération et en même temps par la coopération de la came (22) et de la contre-came (26) du verrou (33), est amené de la position de déverrouillage à la position de verrouillage.

13. Dispositif de rangement pour des poids d'haltère selon la revendication 12, dans lequel lors de la rotation de la poignée d'haltère (18), l'angle de rotation pendant le changement des positions du dispositif de fermeture est identique à l'angle de rotation pendant le changement des positions du verrou (33)

14. Dispositif de rangement pour des poids d'haltère selon la revendication 13, dans lequel l'angle de rotation est sensiblement un angle droit, la came (33) comportant quatre surfaces de guidage (23), analogue à des vis à tête carrée, les surfaces de guidage (23) étant opposées deux à deux pour guider la poignée d'haltères (18) lorsque la poignée d'haltère (18) est amenée au niveau du point de contact et lorsque la poignée d'haltères (18) est éloignée du point de contact.

15. Dispositif de rangement pour des poids d'haltère selon la revendication 14, dans lequel le rangement pour des poids d'haltère (1) présente au moins une surface d'arrêt (36), la dite surface venant en contact lorsque la poignée d'haltère (18) est amenée au point de contact, la surface de blocage (36) guidant la poignée d'haltère (18) l'lorsque la poignée d'haltère (18) est éloignée du point de contact.

16. Dispositif de rangement pour des poids d'haltère selon la revendication 15, dans lequel le rangement pour des poids d'haltère (1) présente un évidement (37) à l'intérieur duquel les surfaces de guidage (23) sont disposées lorsque la poignée d'haltère (18) est disposée au niveau du point de contact, de sorte que les surfaces de guidage (23) ne sont pas contraintes par la surface d'arrêt (36), la poignée d'haltères (18) pouvant donc tourner selon l'angle de rotation.
